# FASCICULE DE BREVET EUROPEEN

(11) **EP 2 457 469 B1**
(45) Date de publication et mention de la délivrance du brevet: **28.08.2013**
(21) Numéro de dépôt: 11306524.7
(22) Date de dépôt: 21.11.2011
(51) Int. Cl.: A47C 23/00

(54) **Dispositif à palette pour sommier support d'un matelas**
Palettenvorrichtung für Kopfstützteil einer Matratze
Paddle device for a bed frame supporting a mattress

(30) Priorité: 24.11.2010 FR 1059666
(43) Date de publication de la demande: 30.05.2012
(73) Titulaire: Wissler, Jean-Pierre, 68220 Neuwiller (FR)
(72) Inventeur: Wissler, Jean-Pierre, 68220 Neuwiller (FR)
(74) Mandataire: Rhein, Alain

(56) Documents cités:
- EP-A1- 0 337 828
- WO-A1-88/04905
- DE-A1-102005 016 198
- GB-A- 2 178 307
- US-A- 3 058 778

## Description

L'invention concerne un dispositif à palette pour sommier support d'un matelas de lit, ladite palette étant destinée à définir avec une pluralité de palettes de dispositifs juxtaposés, une surface de pose pour ledit matelas.

L'invention concerne encore un sommier support pourvu d'une pluralité de dispositifs à palette tel que mentionné ci-dessus.

La présente invention entre dans le domaine des sommiers supports de matelas. Il s'agit également du domaine des lits comportant un sommier. Dans la suite on utilisera, en rapport avec un sommier, le terme cadre dont la fonction est de relier les différents dispositifs de palette sommier de façon à ce qu'ils forment un ensemble et qu'on puisse disposer ledit ensemble par exemple à une hauteur souhaitée par rapport au sol.

Plus particulièrement, il est courant dans le domaine de la literie de disposer d'un sommier sur lequel peut reposer un matelas. Le rôle du sommier est de permettre de supporter le matelas en tous points de sa surface. Une simple planche peut faire office de sommier. On dispose alors simplement des ouvertures dans la planche pour permettre à l'humidité du matelas de s'échapper. Néanmoins une trop grande rigidité du sommier nuit au confort de l'utilisateur du lit. Des sommiers à ressorts sont très largement répandus. Ils sont constitués d'un cadre sur lequel sont fixés des ressorts de manière répartie sur la surface sur laquelle le matelas doit être posé, le tout recouvert d'un tissu. Des sommiers métalliques sont constitués d'un ensemble de bandes métalliques croisées, attachées à un cadre. Plus récemment sont apparus les sommiers à lattes, composés d'un cadre et d'une pluralité de lattes s'étendant chacune sur toute la largeur du sommier. Ces sommiers à lattes sont moins rigides qu'une planche, plus fermes que les sommiers métalliques et moins chers que les sommiers à ressorts, et proposent ainsi une alternative intéressante.

Il est encore connu de fixer de telles lattes d'une manière souple au cadre du sommier, donnant à ces lattes quelques degrés de liberté en rotation au niveau de leurs extrémités. Cela améliore encore la qualité globale du sommier. En effet la différence de rigidité entre les bords et le milieu des lattes est alors moins grande.

L'on comprend néanmoins qu'en raison de l'extension des lattes d'un bout à l'autre de la largeur du sommier, les possibilités pour régler la souplesse ou la fermeté du sommier sont limitées. En effet au milieu d'une latte le mouvement vertical est possible, alors que proche des extrémités il ne l'est pas.

Le document GB2 178 307 divulgue une solution de dispositifs à palette, dans lequel la palette est mobile en rotation autour d'une douille, laquelle douille est mobile en translation verticale. Cette solution présente l'inconvénient que les efforts appliqués sur la douille, quand celle-ci est inclinée, ont tendance à perturber le mouvement de translation, du fait que ces efforts ne sont pas colinéaires au mouvement de translation.

Le but premier de la présente invention consiste à concevoir un dispositif à palette qui permette d'éviter au moins en partie ces inconvénients, et d'améliorer les possibilités de choix de souplesse ou de fermeté d'un sommier.

C'est dans le cadre d'une première démarche inventive qu'il a été imaginé de concevoir un dispositif à palette qui soit non seulement articulé, mais aussi mobile en translation verticale, ce dernier mouvement étant plus particulièrement retenu par un effet de type ressort.

Dans le cadre d'une seconde démarche inventive on a imaginé de donner une possibilité de réglage de la rigidité du sommier sur toute la surface dudit sommier.

Ainsi, au travers d'un choix adapté pour la raideur du ressort de chaque dispositif de palette d'un sommier support la rigidité ou la souplesse en chaque point du sommier peut être ajustée.

Ainsi, l'invention concerne un dispositif à palette pour sommier support d'un matelas de lit tel que défini dans la revendication 1, ladite palette comportant une face supérieure s'étendant dans un plan, et étant destinée à définir avec une pluralité de palettes de dispositifs juxtaposées, une surface de pose pour ledit matelas. Ce dispositif est particulier en ce qu'il comporte une embase de fixation sur laquelle une douille est montée mobile en rotation autour d'au moins deux axes distincts parallèles audit plan, ladite palette étant montée sur ladite douille, mobile par rapport à ladite douille en translation perpendiculaire audit plan, contre l'action de moyens de rappel élastique.

Une telle disposition permet audit moyen de rappel d'exercer toujours son effort de façon perpendiculaire au plan de la face supérieure de la palette, même quand ce plan est incliné. Cela rend le dispositif à palette plus réactif et plus souple en réduisant les risques de frottement intempestifs, comme l'homme du métier le comprendra aisément.

Selon d'autres caractéristiques :
- ledit dispositif comporte une liaison de type rotule entre ladite douille et ladite embase de fixation, permettant la rotation autour de substantiellement tous les axes situés dans ledit plan,
- ladite douille peut comporter une face externe hémisphérique, coopérant avec une face interne hémisphérique de ladite embase de fixation, rendant ladite douille mobile en rotation par rapport à ladite embase de fixation,
- ledit dispositif comporte une tige, mobile en translation dans ladite douille, et lesdits moyens de rappel élastique peuvent être au moins un ressort,
- ladite tige peut être solidaire de ladite palette,

L'invention concerne encore un sommier support pourvu d'une pluralité de dispositifs à palette selon l'invention.

Si le dispositif à palette est susceptible de s'adapter, en tous points du sommier, à la morphologie d'un utilisateur, les avantages qui découlent de la présente invention consistent en ce que la rigidité ou souplesse du dispositif peut encore être sélectionnée d'une manière améliorée en chaque point du sommier selon cette morphologie et/ou les besoins de cet utilisateur, par le choix de la raideur des ressorts. Justement, les besoins dans ce domaine étant très variables selon la taille de l'utilisateur, sa corpulence, selon la période de la vie, il est très utile de pouvoir personnaliser son sommier en correspondance à ses besoins du moment.

Ainsi, un tel sommier procure une personnalisation accrue des sommiers, grâce à des réglages nouveaux en chaque point du sommier.

D'autres buts et avantages de la présente invention apparaîtront au cours de la description qui va suivre se rapportant à un exemple de réalisation donné à titre indicatif et non limitatif.

La compréhension de cette description sera facilitée en se référant au dessin ci-joint dans lequel :
- la figure 1 représente une vue éclatée en perspective d'un dispositif à palette selon un mode de réalisation préféré de l'invention ;
- la figure 2 représente une vue de dessus du dispositif de la figure 1 ;
- la figure 3 est une vue en coupe selon la coupe A-A de la figure 2, du dispositif de la figure 1.

Tel que visible dans les figures 1 à 3 du dessin ci-joint, la présente invention a trait à un dispositif 1 à palette 2, destiné à être monté avec une pluralité d'autres dispositifs 1 à palette 2 sur un cadre 3, par exemple sous forme d'une planche, pourvue de perçages 4 dans lesquels les dispositifs 1 viennent se loger. La face supérieure 16 de ces palettes 2 forme une surface de pose pour un matelas 17.

Ainsi, le dispositif 1 comporte une embase de fixation sous forme d'une bague 5, prévue pour venir se loger dans un tel perçage 4.

Tout particulièrement et selon l'invention, sur cette embase 5 de fixation la palette 2 est montée mobile, d'une part, en translation perpendiculaire à son plan, contre l'action de moyens de rappel élastique et, d'autre part, en rotation autour d'au moins deux axes distincts parallèles au plan de ladite palette 2.

Ainsi, selon un mode de réalisation préférentiel, ladite palette 2 est montée sur l'extrémité d'une tige 10 engagée de manière coulissante selon un axe 18 dans une douille 8 qui, elle, est montée, par des moyens d'articulation sur l'embase de fixation 5 dans les conditions précités.

Selon un mode d'exécution avantageux, ces moyens d'articulation s'apparentent à une rotule, la douille 8 dans laquelle coulisse la tige 10 supportant la palette 2, comporte une surface externe semi-sphérique 7, ajustée à la surface semi-sphérique, analogue à une cuvette 6, définie intérieurement à la bague concevant l'embase de fixation 5.

La tige 10 comporte extérieurement un épaulement 12 dans sa partie supérieure 11 avec lequel vient coopérer un verrou de blocage 13, en forme là encore d'une bague, montée sur ladite tige 10 pour empêcher celle-ci de se dégager de la douille 8, en particulier sous l'impulsion des moyens de rappel élastiques 19 contre l'action desquels la palette 2 est mobile.

A noter que le verrou 13 en forme de bague comporte, sensiblement en périphérie, des organes de verrouillage, tels des crans ou découpes, aptes à coopérer avec des organes de verrouillage complémentaires, par exemple des découpes ou des crans 14, que comporte la douille 8 pour, par emboitement ou rotation, immobiliser ce verrou 13 sur ladite douille 8 et par voie de conséquence, former au travers du verrou 13 une butée qui en coopération avec ledit épaulement 12, limite l'amplitude de déplacement axial de la tige 10 dans la douille 8.

Les moyens d'articulation 6, 7 en forme de rotule rendent possible les mouvements de rotation dans toutes les directions, permettant à la palette 2 de s'incliner, notamment quand la palette 2 voisine s'enfonce, pour permettre une continuité de la surface d'appui du matelas 17.

Cependant, si les rotations autour de n'importe quel axe horizontal sont ici possibles, pour obtenir la majeure partie du confort, il suffit que les rotations soient possibles autour de deux axes distincts situés dans le plan horizontal. On entend ici par deux axes distincts, deux axes idéalement perpendiculaires, mais qui peuvent aussi ne présenter entre eux qu'un angle plus faible, comme 60°, ou même 45°. Le plan horizontal est ici à comprendre comme le plan formé par la face supérieure 16 des palettes 2. Dans la majorité des cas, ce plan sera le plan horizontal.

Conformément à l'invention et comme déjà indiqué plus haut, la mobilité en translation de la palette 2 intervient contre l'action de moyens de rappel élastique. Ces moyens de rappel élastique empruntent avantageusement la forme d'un ressort 19 de préférence hélicoïdal, placé dans la douille 8, en appui sur le fond de cette dernière, sur ce ressort 19 s'appuyant par ailleurs la tige 10 sur l'extrémité de laquelle est fixée la palette 2.

Selon un mode d'exécution préférentiel, la tige 10 est elle-même creuse et sert partiellement de logement à ce ressort 19. Ce ressort 19 vient donc s'interposer, préférentiellement de manière précontrainte entre le fond de la douille 8 et, dans le mode de réalisation illustré sur les dessins, un embout de montage 21 de la palette 2 sur ladite tige 10.

A noter encore qu'un centreur 20 pour la réception dudit ressort 19 peut être placé au fond de la douille 8. Ainsi en cas de translation de la palette 2 vers le bas, le ressort 19 est comprimé et exerce un effort vertical vers le haut sur cette palette 2, d'autant plus important que le mouvement vers le bas est plus ample.

En choisissant les caractéristiques de raideur du ressort 19, on peut donc choisir la fermeté ou la souplesse de chaque dispositif 1 selon l'invention. Il devient ainsi possible de choisir la fermeté ou la souplesse du sommier, dispositif 1 par dispositif 1, ce qui ouvre d'énormes possibilités de choix.

De plus le ressort étant précontraint dans son logement, cela permet à la palette 2 de ne pas s'enfoncer sous le poids du matelas 17 seul, et cela permet aussi au ressort 19 d'exercer un effort suffisant dès le début du mouvement descendant de la palette 2, pour permettre une résistance suffisante à l'impact d'un utilisateur qui s'installe sur le matelas 17. Par ailleurs le mouvement de translation descendante est limité soit par le fait que les spires du ressort 19 deviennent jointives entre le centreur 20 et la partie inférieure de la palette 2, soit par la butée de la tige 10 au fond de la douille 8, soit par la butée de la partie inférieure de la palette 2 sur le soufflet 15 et le verrou 13. De manière analogue, le mouvement de rotation de la douille 8 sur l'embase de fixation 5 est limité par la butée de la partie cylindrique 9 de cette douille 8 sur l'embase de fixation 5, ceci dans n'importe quelle direction de rotation.

Enfin, au moins un joint 22 équipe dans sa partie inférieure 23 la tige 10 pour éviter l'infiltration de saleté et autres poussières dans la douille 8.

L'embase de fixation 5, la douille 8, la tige 10 et le verrou 13 sont avantageusement réalisés en polyoxyméthylène, qui est un matériau présentant un faible coefficient de frottement et une très bonne résistance à l'abrasion. Il présente en plus une excellente résistance à la fatigue, ce qui lui permet de supporter un grand nombre de cycles de sollicitation.

La palette 2 est avantageusement réalisée en un polypropylène et en un copolymère bloc styrène éthylène butylène, ce qui lui procure d'excellentes caractéristiques au vieillissement. Le soufflet 15 est réalisé en un copolymère bloc styrène éthylène butylène.

De manière essentielle, l'avantage découlant de la présente invention consiste en ce qu'un tel sommier procure une personnalisation accrue, par des réglages nouveaux en chaque point du sommier.

Bien que l'invention ait été décrite à propos d'une forme de réalisation particulière, il est bien entendu qu'elle n'y est nullement limitée et qu'on peut y apporter diverses modifications de formes, de matériaux et de combinaisons de ces divers éléments sans pour cela s'éloigner l'invention telle que définie par les revendications.

## Revendications

1. Dispositif (1) à palette (2) pour sommier support d'un matelas (17) de lit, ladite palette (2) comportant une face supérieure (16) s'étendant dans un plan, et étant destinée à définir avec une pluralité de palettes (2) de dispositifs (1) juxtaposés, une surface de pose pour ledit matelas (17), **caractérisé en ce qu'**il comporte une embase de fixation (5) sur laquelle une douille (8) est montée mobile en rotation autour d'au moins deux axes distincts parallèles audit plan, par le moyen d'une liaison de type rotule (6, 7) entre ladite douille (8) et ladite embase de fixation (5), **en ce que** ledit dispositif comporte une tige (10), mobile en translation perpendiculaire audit plan dans ladite douille (8), contre l'action de moyens de rappel (19) élastique, ladite palette (2) étant montée sur ladite tige (10).

2. Dispositif (1) selon la revendication précédente, dans lequel ladite douille (8) comporte une face externe hémisphérique (7), coopérant avec une face interne hémisphérique (6) de ladite embase de fixation (5), rendant ladite douille (8) mobile en rotation par rapport à ladite embase de fixation (5).

3. Dispositif (1) selon l'une des revendications précédentes, dans lequel lesdits moyens de rappel élastique sont au moins un ressort (19).

4. Dispositif (1) selon la revendication précédente dans lequel ladite tige (10) est solidaire de ladite palette (2).

5. Sommier comportant une pluralité de dispositifs (1) selon l'une des revendications 1 à 4.

6. Sommier selon la revendication 5, dans lequel lesdits moyens de rappel élastique sont des ressorts, et lesdits ressorts (19) ont des caractéristiques mécaniques réglables par le choix de leur raideur, de façon à donner au sommier des caractéristiques de souplesse variables selon le lieu du sommier où lesdits dispositifs (1) sont disposés.

## Patentansprüche

1. Vorrichtung (1) mit Bodenbrett (2) für ein Lattenrost zur Unterstützung einer Matratze (17) eines Bettes, wobei das besagte Bodenbrett (2) eine sich in einer Ebene erstreckende obere Fläche (16) umfasst, die dazu bestimmt ist, mit einer Vielzahl von Bodenbrettern (2) aneinander gereihter Vorrichtungen (1) eine Auflagefläche für die besagte Matratze (17) zu definieren, **dadurch gekennzeichnet, dass** sie eine Befestigungsbase (5) umfasst, auf der eine Hülse (8) über eine Verbindung (6, 7) der Art Kniegelenk zwischen der besagten Hülse (8) und der besagten Befestigungsbase (5) drehbeweglich um wenigstens zwei zur besagten Ebene parallele Achsen gelagert ist, und dadurch, dass die besagte Vorrichtung eine senkrecht zu der besagten Ebene in der besagten Hülse (8) gegen der Wirkung von elastischen Rückstellmitteln (19) translationsbewegliche Stange (10) umfasst, wobei das besagte Bodenbrett (2) auf der besagte Stange (10) gelagert ist.

2. Vorrichtung (1) nach dem vorgehenden Anspruch, bei der die besagte Hülse (8) eine halbsphärische äußere Fläche (7) umfasst, die mit einer halbsphärischen inneren Fläche (6) der besagten Befestigungsbase (5) zusammenwirkt, wodurch die besagte Hülse (8) drehbeweglich bezüglich der besagten Befestigungsbase (5) wird.

3. Vorrichtung (1) nach einem der vorgehenden Ansprüche, bei der die besagten elastischen Rückstellmittel wenigstens eine Feder (19) sind.

4. Vorrichtung (1) nach dem vorgehenden Anspruch, bei der die besagte Stange (10) fest mit dem besagten Bodenbrett (2) verbunden ist.

5. Lattenrost, umfassend eine Vielzahl von Vorrichtungen (1) nach einem der Ansprüche 1 bis 4.

6. Lattenrost nach Anspruch 5, bei dem die besagten elastischen Rückstellmittel Feder sind, und die besagten Feder (19) mechanische Merkmale aufweisen, die dadurch einstellbar sind, dass ihre Steife so gewählt wird, dass sie dem Lattenrost Biegsamkeitsmerkmale verleiht, die je nach der Stelle des Lattenrostes, an der die besagten Vorrichtungen (1) angeordnet sind, variieren.

## Claims

1. Device (1) with a pallet (2) for a bed base for supporting a mattress (17) of a bed, said pallet (2) including an upper face (16) extending in a plane, and aimed at defining, with a plurality of pallets (2) of juxtaposed devices (1), a resting surface for said mattress (17), wherein it includes a fastening base (5), on which a socket (8) is mounted movable in rotation about at least two different axes parallel to said plane, through a knee-joint type connection (6, 7) between said socket (8) and said fastening base (5), wherein said device includes a rod (10) movable in translation perpendicularly to said plane in said socket (8) against the action of springy restoring means (19), said pallet (2) being mounted on said rod (10).

2. Device (1) according to the preceding claim, in which said socket (8) includes a semi-spherical external face (7) cooperating with a semi-spherical internal face (6) of said fastening base (5), making said socket (8) movable in rotation relative to said fastening base (5).

3. Device (1) according to one of the preceding claims, in which said springy restoring means are at least one spring (19).

4. Device (1) according to the preceding claim, in which said rod (10) is integral with said pallet (2).

5. Bed base including a plurality of devices (1) according to one of claims 1 a 4.

6. Bed base according to claim 5, in which said springy restoring means are springs, and said springs (19) have mechanical characteristics adjustable through choosing their stiffness so as to provide the bed base with flexibility characteristics varying according to the location of the bed base, at which said devices (1) are arranged.
